# EUROPÄISCHE PATENTSCHRIFT

(11) **EP 3 812 532 B1**
(45) Veröffentlichungstag und Bekanntmachung des Hinweises auf die Patenterteilung: **19.04.2023**
(21) Anmeldenummer: 20202734.8
(22) Anmeldetag: 20.10.2020
(51) Int. Cl.: E04F 19/02, E04F 19/06, E04F 13/06, E06B 1/62

(54) **PUTZPROFILLEISTE**
PLASTER PROFILE STRIP
BAGUETTE DE COUVERTURE POUR PLÂTRE

(30) Priorität: 21.10.2019 AT 12319 U
(43) Veröffentlichungstag der Anmeldung: 28.04.2021
(73) Patentinhaber: Mick, Christian, 9020 Klagenfurt (AT); Auer, Albert, 5133 Gilgenberg am Weilhart (AT); EWI Produktion- und Handels GmbH, 5111 Bürmoos (AT)
(72) Erfinder: MICK, Christian, 9020 Klagenfurt (AT); AUER, Albert, 5133 Gilgenberg am Weilhart (AT); NIEDERREITER, Helmut, 5111 Bürmoos (AT)
(74) Vertreter: Beer & Partner Patentanwälte KG

(56) Entgegenhaltungen:
- EP-A2- 1 205 613
- EP-B1- 1 205 613
- CN-U- 204 418 568
- DE-A1-102017 005 896
- JP-B2- 4 758 226
- US-B2- 6 647 679

## Beschreibung

Die Erfindung betrifft eine Putzprofilleiste mit den Merkmalen des einleitenden Teils von Anspruch 1.

Derartige Putzprofilleisten (auch Putzprofile) sind zum Einsatz bei spritzbaren Wärmedämmungen im Innen- und im Außenbereich bestimmt. Derzeit werden sämtliche Putzkanten mit improvisierten Hilfsmitteln, wie Weichfaserdämmplatten, Metallprofilen oder aufwendig angebrachten Holzlatten, ausgeführt. Die bekannten Hilfsmittel können versteckte Mängel und Wärmebrücken verursachen, zudem können sie beim Herstellen und Verarbeiten kostenintensiv sein.

Aus EP 0 122 421 A2 ist eine Putzprofilleiste bekannt, die aus zwei ineinandergesteckten Profilteilen zusammengesetzt ist. Dabei ist ein Ergänzungsprofil in ein Trägerprofil stets bis um Grund einer in dem Trägerprofil vorgesehenen Nut eingesteckt.

In DE 10 2017 005 896 A1 ist ein Schnellputzprofil gezeigt, das eine Befestigungsschiene und einen auf diese aufgesetzt Aufsteckteil umfasst. Der Aufsteckteil ist, so weit wie konstruktiv möglich, auf die Befestigungsschiene aufgesetzt.

DE 1 926 407 A betrifft eine Putzeckleiste, umfassend eine gewinkelte Grundleiste und eine in eine Nut in der Grundleiste eingesetzte Kopfleiste.

Aus JP 2019-65700 A, CN 200971593 Y und EP 1 205 611 A2 sind einteilige Putzprofilleisten bekannt.

Eine Putzprofilleiste mit einem Fußteil und einem Schenkel, der von dem Fußteil absteht, wobei der freie Rand des Schenkels eine Putzkante bildet, wobei der Schenkel in Richtung der Längserstreckung der Putzprofilleiste unter Bilden eines von dem Fußteil abstehenden Steges geteilt ist und wobei zum Einstellen der wirksamen Höhe der Putzprofilleiste zwischen dem Steg und dem Schenkel eine verstellbare Verbindung vorgesehen ist, ist aus US 6,647,679 B2 bekannt. Bei der bekannten Putzprofilleiste ist in dem von dem Fußteil abstehenden Steg eine längslaufende Nut vorgesehen, in die der Schenkel eingesetzt werden kann. Die zunächst offene Nut in dem Fußteil ist unter anderem deswegen nachteilig, weil in die Nut Verunreinigungen, die das Einsetzen des Schenkels behindern, eindringen können.

Aus JP 4758226 B2 ist eine Putzprofilleiste bekannt, deren gewinkelte Abschnitte aufweisender Fußteil Löcher aufweist.

Der Erfindung liegt die Aufgabe zugrunde, eine Putzprofilleiste der eingangs genannten Gattung zur Verfügung zu stellen, die die geschilderten Mängel nicht aufweist und einfach und wirksam einsetzbar ist.

Gelöst wird diese Aufgabe erfindungsgemäß mit einer Putzprofilleiste, die die Merkmale von Anspruch 1 aufweist.

Bevorzugte und vorteilhafte Ausgestaltungen der erfindungsgemäßen Putzprofilleiste sind Gegenstand der Unteransprüche.

Dadurch, dass bei der erfindungsgemäßen Putzprofilleiste der freie Rand des Schenkels als Putzkante dient, sind die im Stand der Technik aufwendigen Hilfsmittel (siehe oben) nicht mehr erforderlich, um beispielsweise spritzbare Wärmedämmungen zufriedenstellend zu verarbeiten.

Ein Vorteil der erfindungsgemäßen Putzprofilleisten besteht unter anderem darin, dass sich diese zur Gänze in die spritzbare Wärmedämmung einbetten lassen und dadurch keine Wärmebrücken oder Korrosionsschäden verursachen können.

Dadurch, dass bei der erfindungsgemäßen Putzprofilleiste der Schenkel, dessen freier, dem Fußteil gegenüberliegender Rand als Putzkante dient, gegenüber dem Fußteil der Putzprofilleiste verstellbar ist, kann diese an verschiedene Einsatzbereiche sowie verschiedene Stärken einer (spritzbaren) Wärmedämmung angepasst werden.

Ein weiterer Vorteil der erfindungsgemäßen Putzprofilleiste ist es, dass der Schenkel, dessen freier Rand als Putzkante dient, flucht- oder putzgerecht ausgerichtet werden kann. Diese Möglichkeit wirkt sich positiv auf die Verarbeitung spritzbarer Wärmedämmungen aus und senkt noch dazu die Kosten.

Somit erlaubt es die erfindungsgemäße Putzprofilleiste, bestehend aus dem Fußteil und einem gegenüber dem Fußteil zum Einstellen der wirksamen Höhe der Putzprofilleiste verstellbaren Schenkel, das Herstellen exakter Putzkanten sowohl im Innenbereich als auch im Außenbereich, wobei Putzstärken (Putz und Wärmedämmung) von 30 bis mehr als 100 mm möglich sind.

Die verstellbare Verbindung zwischen dem Schenkel und dem Steg einer erfindungsgemäßen Putzprofilleiste ist nach Art einer Nut-Feder-Verbindung ausgebildet. Dabei ist die Nut an dem dem Fußteil zugekehrten Rand des Schenkels vorgesehen.

Die bei einer beispielhaften Ausführungsform der erfindungsgemäßen Putzprofilleiste im Schenkel vorgesehenen Löcher verbessern den Halt der Putzprofilleiste in einer Wärmedämmung.

Löcher können auch im Fußteil der erfindungsgemäßen Putzprofilleiste vorgesehen sein, wo sie den Halt der Putzprofilleiste an einem Bauteil verbessern. Wenn im Fußteil auch kleinere Löcher vorgesehen sind, können durch diese Löcher Befestigungsmittel (Nägel, Schrauben oder dgl.) gesteckt und im Bauteil festgelegt werden. So kann ein sicherer Sitz der Putzprofilleiste an einem Bauteil gewährleistet werden.

Um ein versatzfreies Aneinanderstoßen von Abschnitten der erfindungsgemäßen Putzprofilleiste zu gewährleisten, können diese mit Hilfe von Stoßverbindern zu längeren Elementen verbunden werden. Dabei ist vorgesehen, dass die Stoßverbinder in Hohlräume eingesetzt werden, die in dem Bereich der Putzprofilleiste angeordnet sind, in welchem der Schenkel oder der Steg mit dem Fußteil verbunden ist.

Aufgrund der Verstellbarkeit des Schenkels gegenüber dem Fußteil - der Schenkel ist beispielsweise ein Aufsteckprofil - besteht die Möglichkeit, die Putzprofilleiste durch Verschieben des Schenkels an unterschiedliche Stärken von (spritzbaren) Wärmedämmungen anzupassen.

Zusätzlich kann man bei der Putzprofilleiste den Schenkel mit unterschiedlichen Abständen vom Fußteil auf den Steg stecken, sodass der Schenkel in wenigstens einem Längenbereich der Putzprofilleiste näher zum Fußteil oder weiter weg vom Fußteil liegt als in wenigstens einem anderen Längenbereich der Putzprofilleiste. Dies erlaubt es, dass die Putzkante, welche vom freien Rand des Schenkels gebildet wird, flucht- und/oder lotrecht ausgerichtet wird. Dies erlaubt es auch, Unebenheiten des Untergrundes, auf welchem die spritzbare Wärmedämmung aufgebracht wird, weitestgehend auszugleichen.

Weitere Einzelheiten, Merkmale und Vorteile der erfindungsgemäßen Putzprofilleiste ergeben sich aus der nachstehenden Beschreibung bevorzugter, in den Zeichnungen gezeigter Ausführungsbeispiele. Es zeigt:
- Fig. 1: eine erste Ausführungsform einer Putzprofilleiste,
- Fig. 2: beispielhaft die Verwendung der Putzprofilleiste aus Fig. 1,
- Fig. 3: eine weitere Ausführungsforme einer Putzprofilleiste,
- Fig. 4: ein Anwendungsbeispiel der Putzprofilleiste von Fig. 3,
- Fig. 5: eine weitere Ausführungsform einer Putzprofilleiste,
- Fig. 6: ein Anwendungsbeispiel der Putzprofilleiste von Fig. 5,
- Fig. 7: eine weitere Ausführungsform einer Putzprofilleiste und
- Fig. 8 und 9: die Putzprofilleiste von Fig. 7 mit unterschiedlich weit aufgesetztem Schenkel,
- Fig. 10 und 11: die Putzprofilleiste von Fig. 3 mit unterschiedlich weit aufgesetztem Schenkel,
- Fig. 12 und 13: die Putzprofilleiste von Fig. 1 mit unterschiedlich weit aufgesetztem Schenkel,
- Fig. 14 und 15: die Putzprofilleiste von Fig. 5 mit unterschiedlich weit aufgesetztem Schenkel.

Eine in Fig. 1 gezeigte Putzprofilleiste 1 umfasst einen Fußteil 2 mit Steg 4. Auf den Steg 4 ist ein Schenkel 5 der Putzprofilleiste 1 aufgesetzt.

Hierzu weist der Schenkel 5 an seinem auf den Steg 4 aufzusetzenden Rand eine längslaufende Nut 6 auf.

Die Abmessungen (die Stärke) des Schenkels 5 und die lichte Weite der Nut 6 sind so aufeinander abgestimmt, dass der Schenkel 5 mit seiner Nut 6 auf dem Steg 4 des Fußteils 2 reibschlüssig sitzt. So ist es möglich, dass der Schenkel 5 an dem Fußteil 2 der Putzprofilleiste 1 mit unterschiedlichem Abstand vom Fußteil 2 (reibschlüssig) aufgesetzt wird. Auch sind über die Länge des Schenkels 5 und der Putzprofilleiste 1 unterschiedliche Abstände - unterschiedliche wirksame Höhen der Putzprofilleiste 1 - möglich, indem der Schenkel 5 in wenigstens einem Längenbereich der Putzprofilleiste 1 weiter auf den Steg 4 gesteckt ist (Fig. 9) als in wenigstens einem anderen Längenbereich der Putzprofilleiste 1 (Fig. 8).

Bei der in Fig. 1 gezeigten Ausführungsform einer Putzprofilleiste 1 ist der Fußteil 2 gewinkelt ausgebildet, wobei zueinander gewinkelte Leisten 7 mit dem Steg 4 stumpfe Winkel und miteinander beispielsweise einen rechten Winkel einschließen.

In den Leisten 7 des Fußteils 2 sind Löcher 8 vorgesehen. In den Leisten 7 vorgesehene Löcher 20 mit einem Durchmesser, der kleiner ist als der Durchmesser der Löcher 8, dienen zur Aufnahme von Befestigungsmitteln, wie Nägeln oder Schrauben, mit denen die Putzprofilleiste 1 an einem Bauteil 13 befestigt werden kann.

Der Fußteil 2 umfasst weiters auch im Bereich der freien Ränder der zueinander gewinkelten Leisten 7 nach oben (d.h. in dieselbe Richtung wie der Steg 4) weisende Rippen 9 auf.

In dem Bereich, in dem der Steg 4 mit dem Fußteil 2 verbunden ist, ist ein Hohlraum 16 vorgesehen, in den Stoßverbinder eingesetzt werden können, wenn Abschnitte der Putzprofilleiste 1 miteinander und fluchtend zu längeren Putzprofilleisten 1 zu verbinden sind. Ein weiterer Hohlraum 22 für die Aufnahme von Stoßverbindern kann in dem Schenkel 5 vorgesehen sein. Der weitere Hohlraum 22 kann, wie in Fig. 3 gezeigt, am Ende der Nut 6, also dort, wo sich der Schenkel 5 unter Bilden der Nut 6 gabelt, vorgesehen sein. Alternativ kann der weitere Hohlraum 22 an dem Schenkel 5 so angeordnet sein, wie dies in den Fig. 5, 14 und 15 oder in den Fig. 7 bis 9 gezeigt ist. Solche Hohlräume 22 können auch bei den in den Fig. 1 und 16 gezeigten Ausführungsformen der erfindungsgemäßen Putzprofilleiste 1 vorgesehen sein.

Fig. 1 zeigt auch, dass der Schenkel 5 beidseitig längslaufende Rippen 10 aufweist, wobei im gezeigten Ausführungsbeispiel die Rippen 10 so ausgerichtet sind, dass sie zu den Leisten 7 hinweisen.

Zusätzlich sind in dem Schenkel 5 im gezeigten Ausführungsbeispiel Schwächungslinien 11 vorgesehen, die es erlauben, den Schenkel 5 wahlweise zu kürzen oder aber im Bereich der Schwächungslinien 11 zu knicken.

In dem Schenkel 5 sind Löcher 21 vorgesehen, die bei in einer Wärmedämmung angeordneter Putzprofilleiste 1 von dem Werkstoff der Wärmedämmung 15 durchgriffen werden, so dass ein sicherer Sitz der Putzprofilleiste 1 in der Wärmedämmung 15 gegeben ist. Die Löcher 21 sind bevorzugt zwischen den Rippen 10 vorgesehen.

Fig. 2 zeigt ein Anwendungsbeispiel der Putzprofilleiste 1 aus Fig. 1, die über Ansatzmörtel 12 im Bereich einer Ecke eines Bauteils 13 angeordnet ist.

Es ist erkennbar, dass der freie, eine Putzkante bildende Rand 14 des Schenkels 5 im Bereich der Außenfläche der (gespritzten) Wärmedämmung 15 liegt. Um dies zu gewährleisten, wird der Schenkel 5 auf den Steg 4 des Fußteils 2 mit der der Stärke der (spritzbaren) Wärmedämmung entsprechenden Stellung aufgesetzt.

Die in Fig. 3 gezeigte Ausführungsform einer erfindungsgemäßen Putzprofilleiste 1 entspricht jener von Fig. 1, wobei der Fußteil 2 lediglich auf einer Seite eine Leiste 7 aufweist.

In Fig. 4 ist ein Anwendungsbeispiel der in Fig. 3 gezeigten Ausführungsform der erfindungsgemäßen Putzprofilleiste 1 im Bereich einer Fensterlaibung dargestellt. Bei diesem Anwendungsbeispiel ist der Fußteil 2 über Ansatzmörtel 12 an dem Bauteil 13 befestigt und der freie Rand 14 des Schenkels 5, der die Putzkante bildet, ist in der aufgespritzten Wärmedämmung 15 aufgenommen.

Die in Fig. 5 gezeigte Ausführungsform einer erfindungsgemäßen Putzprofilleiste 1 entspricht weitgehend jener von Fig. 3, wobei im Fall der Fig. 5 die Leiste 7 des Fußteils 2 mit dem Steg 4 und mit dem Schenkel 5 einen rechten Winkel einschließt.

Ein Anwendungsbeispiel der in Fig. 5 gezeigten Ausführungsform einer erfindungsgemäßen Putzprofilleiste 1 - im Bereich einer Stufe (z.B. Sockel am unteren Ende einer Mauer) - ist in Fig. 6 gezeigt.

Die in Fig. 7 gezeigte Ausführungsform einer erfindungsgemäßen Putzprofilleiste 1 entspricht jener von Fig. 5, wobei die Leisten 7 des Fußteils 2 von beiden Seiten des Steges 4 unter einem Winkel von 90° abstehend ausgebildet sind, sodass der Fußteil 2 mit dem Steg 4 eine im Wesentlichen T-förmige Querschnittsform aufweist. Auch bei der in Fig. 7 gezeigten Ausführungsform einer Putzprofilleiste 1 können in den Leisten 7 Löcher 20 und im Schenkel 5 Löcher 21 vorgesehen sein.

Die Fig. 8 und 9 zeigen, dass der Schenkel 5 mit unterschiedlichen, frei wählbaren Abständen vom Fußteil 2 auf den Steg 4 gesteckt werden kann. Dabei zeigt Fig. 8 einen größeren Abstand und Fig. 9 den kleinstmöglichen Abstand des eine Putzkante bildenden freien Randes 14 des Schenkels 5 des Fußteils 2.

Zusammenfassend kann ein Ausführungsbeispiel der Erfindung wie folgt beschrieben werden:
Eine an die Stärke einer spritzbaren Wärmedämmung anpassbare Putzprofilleiste 1 umfasst einen Fußteil 2 und einen Schenkel 5. Der Schenkel 5 ist mit einer an ihm vorgesehenen Nut 6 mit dem gewünschten, der Stärke der Wärmedämmung entsprechenden Abstand seines als Putzkante dienenden, freien Randes 14 vom Fußteil 2 reibschlüssig auf einen Steg 4 des Fußteils 2 gesteckt.

## Patentansprüche

1. Putzprofilleiste (1) mit einem Fußteil (2) und einem Schenkel (5), der von dem Fußteil (2) absteht, wobei der freie Rand (14) des Schenkels (5) eine Putzkante bildet, wobei der Schenkel (5) in Richtung der Längserstreckung der Putzprofilleiste (1) unter Bilden eines von dem Fußteil (2) abstehenden Steges (4) geteilt ist und wobei zum Einstellen der wirksamen Höhe der Putzprofilleiste (1) zwischen dem Steg (4) und dem Schenkel (5) eine verstellbare Verbindung vorgesehen ist, **dadurch gekennzeichnet, dass** der Schenkel (5) an seinem dem Steg (4) des Fußteils (2) benachbarten Rand eine längslaufende Nut (6) aufweist und dass der Steg (4) des Fußteils (2) in die Nut (6), insbesondere reibschlüssig, eingreift und dass in jenem Bereich, in dem der Schenkel (5) oder der Steg (4) mit dem Fußteil (2) verbunden ist, ein Hohlraum (16) für die Aufnahme von Stoßverbindern vorgesehen ist.

2. Putzprofilleiste nach Anspruch 1, wobei der Schenkel (5) auf den vom Fußteil (2) abstehenden Steg (4) mit wählbarem, quer zur Längserstreckung der Putzprofilleiste (1) gemessenem Abstand aufgesetzt ist.

3. Putzprofilleiste nach Anspruch 1 oder 2, wobei der Fußteil (2) wenigstens eine, quer zu dem Schenkel (5) ausgerichtete Leiste (7) umfasst.

4. Putzprofilleiste nach Anspruch 3, wobei der Fußteil (2) zwei Leisten (7) aufweist und zusammen mit dem Schenkel (5) oder dem Steg (4) eine im Wesentlichen T-förmige Querschnittsform aufweist.

5. Putzprofilleiste nach Anspruch 3, wobei die Leisten (7) mit dem Schenkel (5) oder dem Steg (4) einen Winkel von 90° oder mehr als 90° einschließen.

6. Putzprofilleiste nach Anspruch 3, wobei der Fußteil (2) eine Leiste (7) aufweist und zusammen mit dem Schenkel (5) oder mit dem Steg (4) eine im Wesentlichen L-förmige Querschnittsform aufweist.

7. Putzprofilleiste nach Anspruch 6, wobei die Leiste (7) mit dem Steg (4) einen Winkel von 90° oder mehr als 90° einschließt.

8. Putzprofilleiste nach einem der Ansprüche 1 bis 7, wobei in dem Fußteil (2), insbesondere in dessen wenigstens einer Leiste (7), Löcher (8) vorgesehen sind.

9. Putzprofilleiste nach Anspruch 8, wobei in dem Fußteil (2), insbesondere in dessen wenigstens einer Leiste (7), Löcher (8) mit einem Durchmesser, der größer ist als der Durchmesser anderer in der Leiste (7) vorgesehener Löcher (20), vorgesehen sind.

10. Putzprofilleiste nach einem der Ansprüche 1 bis 5, wobei an dem Fußteil (2), insbesondere an dessen wenigstens einer Leiste (7), längslaufende Rippen (9) vorgesehen sind, die von der Leiste (7) nach derselben Seite abstehen wie der Schenkel (5) oder der Steg (4).

11. Putzprofilleiste nach einem der Ansprüche 1 bis 10, wobei an dem Schenkel (5) wenigstens auf einer Seite des Schenkels (5) längslaufende Rippen (10) vorgesehen sind.

12. Putzprofilleiste nach Anspruch 11, wobei die Rippen (10) zur Ebene des Schenkels (5) schräg ausgerichtet sind.

13. Putzprofilleiste nach Anspruch 12, wobei die freien Enden der Rippen (10) zum Fußteil (2) hinweisen.

14. Putzprofilleiste nach einem der Ansprüche 1 bis 13, wobei der Schenkel (5) durch wenigstens eine parallel zur Längserstreckung der Putzprofilleiste (1) verlaufende Schwächungslinie (11) knickbar und/oder unterteilbar ist.

15. Putzprofilleiste nach einem der Ansprüche 1 bis 14, wobei in dem Schenkel (5) Löcher (21) vorgesehen sind.

16. Putzprofilleiste nach einem der Ansprüche 11 bis 15, wobei die Löcher (21) zwischen den von dem Schenkel (5) abstehenden Rippen (10) vorgesehen sind.

## Claims

1. Plaster profile strip (1) having a base part (2) and a leg (5) which projects from the base part (2), wherein the free edge (14) of the leg (5) forms a plaster edge, wherein the leg (5) is divided in the direction of the longitudinal extension of the plaster profile strip (1), forming a web (4) projecting from the base part (2), and wherein an adjustable connection is provided between the web (4) and the leg (5) for adjusting the effective height of the plaster profile strip (1), **characterized in that** the leg (5) has a longitudinally extending groove (6) at its edge adjacent to the web (4) of the base part (2), and **in that** the web (4) of the base part (2) engages in the groove (6), in particular in a frictionally engaged manner, and **in that** a cavity (16) for accommodating butt connectors is provided **in that** region in which the leg (5) or the web (4) is connected to the base part (2).

2. Plaster profile strip according to claim 1, wherein the leg (5) is placed on the web (4) projecting from the base part (2) at a selectable distance measured transversely to the longitudinal extension of the plaster profile strip (1).

3. Plaster profile strip according to claim 1 or 2, wherein the base part (2) comprises at least one strip (7) aligned transversely to the leg (5).

4. Plaster profile strip according to claim 3, wherein the base part (2) comprises two strips (7) and together with the leg (5) or the web (4) has a substantially T-shaped crosssectional shape.

5. Plaster profile strip according to claim 3, wherein the strips (7) form an angle of 90° or more than 90° with the leg (5) or the web (4).

6. Plaster profile strip according to claim 3, wherein the base part (2) comprises a strip (7) and together with the leg (5) or with the web (4) has a substantially L-shaped crosssectional shape.

7. Plaster profile strip according to claim 6, wherein the strip (7) encloses an angle of 90° or more than 90° with the web (4) .

8. Plaster profile strip according to one of the claims 1 to 7, wherein holes (8) are provided in the base part (2), in particular in its at least one strip (7).

9. Plaster profile strip according to claim 8, wherein holes (8) with a diameter which is larger than the diameter of other holes (20) provided in the strip (7) are provided in the base part (2), in particular in its at least one strip (7).

10. Plaster profile strip according to one of claims 1 to 5, wherein longitudinally extending ribs (9) are provided on the base part (2), in particular on its at least one strip (7), which ribs project from the strip (7) to the same side as the leg (5) or the web (4).

11. Plaster profile strip according to one of claims 1 to 10, wherein longitudinally extending ribs (10) are provided on the leg (5) at least on one side of the leg (5).

12. Plaster profile strip according to claim 11, wherein the ribs (10) are aligned obliquely to the plane of the leg (5).

13. Plaster profile strip according to claim 12, wherein the free ends of the ribs (10) face towards the base part (2).

14. Plaster profile strip according to one of claims 1 to 13, wherein the leg (5) can be bent and/or subdivided by at least one weakening line (11) extending parallel to the longitudinal extension of the plaster profile strip (1).

15. Plaster profile strip according to one of claims 1 to 14, wherein holes (21) are provided in the leg (5).

16. Plaster profile strip according to one of claims 11 to 15, wherein the holes (21) are provided between the ribs (10) projecting from the leg (5).

## Revendications

1. Baguette de couverture pour plâtre (1) avec une partie de pied (2) et une tige (5) qui dépasse de la partie de pied (2), le bord libre (14) de la tige (5) formant une arête d'enduit, la tige (5) étant divisée dans le sens de l'extension longitudinale de la baguette de couverture pour plâtre (1) en formant une barre (4) dépassant de la partie de pied (2) et une liaison réglable étant prévue entre la barre (4) et la tige (5) pour régler la hauteur efficace de la baguette de couverture pour plâtre (1), **caractérisée en ce que** la tige (5) présente, sur son bord voisin de la barre (4) de la partie de pied (2), une rainure longitudinale (6) et **en ce que** la barre (4) de la partie de pied (2) s'engage dans la rainure (6), en particulier par friction, et **en ce que**, dans la zone dans laquelle la tige (5) ou la barre (4) est reliée à la partie de pied (2), un espace creux (16) destiné à recevoir des raccords bout à bout est prévu.

2. Baguette de couverture pour plâtre selon la revendication 1, dans laquelle la tige (5) est placée sur la barre (4) dépassant de la partie de pied (2) à une distance sélectionnable, mesurée transversalement à l'extension longitudinale de la baguette de couverture pour plâtre (1).

3. Baguette de couverture pour plâtre selon la revendication 1 ou 2, dans laquelle la partie de pied (2) comprend au moins une baguette (7) orientée transversalement à la tige (5).

4. Baguette de couverture pour plâtre selon la revendication 3, dans laquelle la partie de pied (2) comporte deux baguettes (7) et présente, avec la tige (5) ou la barre (4), une forme de section transversale essentiellement en T.

5. Baguette de couverture pour plâtre selon la revendication 3, dans laquelle les baguettes (7) forment un angle de 90° ou plus de 90° avec la tige (5) ou la barre (4).

6. Baguette de couverture pour plâtre selon la revendication 3, dans laquelle la partie de pied (2) comporte une baguette (7) et présente, avec la tige (5) ou avec la barre (4), une forme de section transversale essentiellement en L.

7. Baguette de couverture pour plâtre selon la revendication 6, dans laquelle la baguette (7) forme un angle de 90° ou plus de 90° avec la barre (4).

8. Baguette de couverture pour plâtre selon l'une quelconque des revendications 1 à 7, dans laquelle des trous (8) sont prévus dans la partie de pied (2), en particulier dans au moins une de ses baguettes (7).

9. Baguette de couverture pour plâtre selon la revendication 8, dans laquelle des trous (8) d'un diamètre supérieur au diamètre d'autres trous (20) prévus dans la baguette (7) sont prévus dans la partie de pied (2), en particulier dans au moins une baguette (7) de celle-ci.

10. Baguette de couverture pour plâtre selon l'une quelconque des revendications 1 à 5, dans laquelle des nervures longitudinales (9), qui dépassent de la baguette (7) du même côté que la tige (5) ou la barre (4), sont prévues sur la partie de pied (2), en particulier sur au moins une de ses baguettes (7).

11. Baguette de couverture pour plâtre selon l'une quelconque des revendications 1 à 10, dans laquelle des nervures (10) longitudinales sont prévues sur la tige (5) au moins sur un côté de la tige (5).

12. Baguette de couverture pour plâtre selon la revendication 11, dans laquelle les nervures (10) sont orientées obliquement par rapport au plan de la tige (5).

13. Baguette de couverture pour plâtre selon la revendication 12, dans laquelle les extrémités libres des nervures (10) sont dirigées vers la partie de pied (2).

14. Baguette de couverture pour plâtre selon l'une quelconque des revendications 1 à 13, dans laquelle la tige (5) peut être pliée et/ou subdivisée par au moins une ligne d'affaiblissement (11) s'étendant parallèlement à l'extension longitudinale de la baguette de couverture pour plâtre (1).

15. Baguette de couverture pour plâtre selon l'une quelconque des revendications 1 à 14, dans laquelle des trous (21) sont prévus dans la tige (5) .

16. Baguette de couverture pour plâtre selon l'une quelconque des revendications 11 à 15, dans laquelle les trous (21) sont prévus entre les nervures (10) dépassant de la tige (5).
